# FASCICULE DE BREVET EUROPEEN

(11) **EP 1 931 179 B1**
(45) Date de publication et mention de la délivrance du brevet: **10.04.2013**
(21) Numéro de dépôt: 07122131.1
(22) Date de dépôt: 03.12.2007
(51) Int. Cl.: H05B 33/08

(54) **Dispositif à éclairage variable à diodes électroluminescentes**
Variables LED-Beleuchtungssystem
Variable LEDs lighting system

(30) Priorité: 08.12.2006 FR 0655391
(43) Date de publication de la demande: 11.06.2008
(73) Titulaire: Schneider Electric Industries SAS, 92500 Rueil-Malmaison (FR)
(72) Inventeur: Lovato, Jean-Louis, 38330, BIVIERS (FR)
(74) Mandataire: Bié, Nicolas

(56) Documents cités:
- EP-A- 0 955 619
- DE-C1- 19 750 559
- US-A- 5 872 496
- US-A1- 2004 090 403
- US-A1- 2005 007 777
- US-A1- 2005 243 022
- US-A1- 2006 244 396

## Description

La présente invention se rapporte à un dispositif à éclairage variable. Le dispositif à éclairage variable selon l'invention comporte notamment plusieurs groupes de diodes électroluminescentes.

II est connu par le document WO99/20085 un dispositif d'éclairage employant plusieurs diodes électroluminescentes. Les diodes y sont arrangées en matrice. Dans ce dispositif, une résistance variable permet de régler l'intensité du courant délivré dans toutes les diodes électroluminescentes. Le réglage du flux lumineux global est donc réalisé en commandant l'intensité lumineuse de toutes les diodes en même temps.

Par ailleurs, les documents US 2005/243022, US 2004/090403 et US 2006/244396 décrivent des dispositifs comportant plusieurs diodes électroluminescentes et plusieurs interrupteurs commandant chacun une diode. Les dispositifs présentés dans ces documents ne permettent pas d'optimiser la consommation d'énergie en fonction d'une intensité lumineuse requise.

Le but de l'invention est de proposer un dispositif à éclairage variable permettant d'ajuster le flux lumineux global en évitant l'emploi d'une résistance variable, sans solliciter forcément toutes les diodes en même temps et en optimisant la consommation d'énergie.

Ce but est atteint par un dispositif à éclairage variable pour éclairer à une intensité déterminée comprenant :
- plusieurs diodes électroluminescentes réparties en plusieurs groupes, chaque groupe comportant au moins une diode électroluminescente, caractérisé en ce que :

- chaque groupe de diodes électroluminescentes est commandé par un interrupteur,
- le dispositif comprend des moyens de sélection pour commander sélectivement chaque interrupteur et allumer un ou plusieurs groupes de diodes électroluminescentes en fonction de l'intensité déterminée.

Le principe proposé dans l'invention consiste à n'éclairer que le nombre de diodes électroluminescentes nécessaires à l'obtention du flux lumineux requis. L'invention proposée permet donc de réaliser des économies d'énergie par rapport aux dispositifs de l'art antérieur.

Selon l'invention, un interrupteur est placé en parallèle de chaque groupe de diodes électroluminescentes.

Selon une particularité de l'invention, le nombre de diodes électroluminescentes peut être différent dans chaque groupe de diodes. Dans ce cas, chaque groupe de diodes peut par exemple comporter 2ⁿ diodes électroluminescentes, n étant un entier supérieur ou égal à zéro et incrémenté d'un groupe de diodes à l'autre.

Selon une autre particularité de l'invention, chaque groupe peut comporter une seule diode électroluminescente.

Selon l'invention, d'un groupe à l'autre, les diodes sont par exemple aptes à générer un flux lumineux d'intensité différente. De cette manière, plusieurs niveaux de réglage d'intensité lumineuse peuvent être obtenus à partir d'un nombre réduit de diodes électroluminescentes.

Selon une autre particularité, le dispositif comporte plusieurs générateurs de courant affectés chacun à un groupe de diodes électroluminescentes. Les générateurs de courant peuvent par exemple délivrer chacun un courant à une intensité différente afin de générer des flux lumineux différents au niveau de chaque diode. Dans certaines configurations de l'invention, le dispositif peut également comporter un générateur de courant commun alimentant tous les groupes de diodes électroluminescentes. C'est notamment le cas lorsque toutes les diodes sont identiques.

Selon l'invention, le dispositif comprend également un système optique de sommation des flux réalisant la somme des flux lumineux générés par chaque diode électroluminescente allumée.

Selon l'invention, l'interrupteur peut être du type électronique tel qu'un transistor. L'interrupteur peut également être de type mécanique, fabriqué par exemple en technologie MEMS. Il comportera alors une membrane ferromagnétique pilotable par effet magnétique entre deux états pour commander un groupe de diodes électroluminescentes. Ce type d'interrupteur à membrane ferromagnétique est commandé grâce à un aimant permanent créant un champ magnétique permanent imposant à la membrane l'un de ses deux états et une bobine d'excitation apte à créer un champ magnétique temporaire pour piloter le basculement de la membrane dans l'autre de ses deux états par inversion du couple magnétique s'exerçant sur la membrane.

D'autres caractéristiques et avantages vont apparaître dans la description détaillée qui suit en se référant à un mode de réalisation donné à titre d'exemple et représenté par les dessins annexés sur lesquels :
- La figure 1 représente une première configuration du dispositif à éclairage variable de l'invention.
- La figure 2 représente une variante de la première configuration du dispositif. Sur le dispositif représenté sur cette figure 2, un seul générateur de courant est employé pour obtenir un éclairage variable.
- La figure 3 représente une seconde configuration du dispositif à éclairage variable de l'invention. Le dispositif représenté en figure 3 permet de réaliser une progression de l'intensité lumineuse selon un principe de conversion à poids successifs.
- La figure 4 représente une variante de la seconde configuration du dispositif. Sur le dispositif représenté sur cette figure 4, un seul générateur de courant est employé.
- La figure 5 représente une troisième configuration du dispositif à éclairage variable de l'invention, pouvant utiliser des diodes différentes et/ou des générateurs de courant différents.
- La figure 6 représente une variante de la troisième configuration du dispositif, dans laquelle un seul générateur de courant est employé pour réaliser un éclairage variable.
- Les figures 7 et 8 représentent un interrupteur tel qu'employé dans l'invention.
- Les figures 9 à 11 illustrent le principe de fonctionnement de l'interrupteur représenté en figures 7 et 8.
- La figure 12 montre un ensemble de diodes électroluminescentes associées en série et en parallèle.
- La figure 13 illustre un système d'éclairage employant deux dispositifs de l'invention représentés en figure 2 et permettant de réaliser un éclairage variable à cent niveaux de réglage.

Dans la suite de la description, lorsqu'ils sont évoqués de manière générale, les interrupteurs sont désignés par les références 2, 12, 102, les diodes électroluminescentes par les références 3, 13, 103, et les générateurs de courant par les références 4, 14, 104.

L'invention concerne un dispositif à éclairage variable 1, 10, 100. Ce dispositif comporte plusieurs diodes électroluminescentes.

Les diodes électroluminescentes 3, 13, 103 sont réparties en plusieurs groupes ou cellules A, B, C, D,... Chaque groupe A, B, C, D,... comporte au moins une diode électroluminescente 3, 13, 103. Si un groupe comporte plusieurs diodes électroluminescentes, celles-ci sont placées en série. Cependant, il faut comprendre qu'une diode électroluminescente peut être remplacée par un ensemble de diodes associées en série et/ou en parallèle (figure 12). Sur les figures annexées, le symbole conventionnel de la diode est employé et doit être compris comme pouvant représenter une diode unique ou un ensemble de diodes associées en série et/ou en parallèle comme illustré sur la figure 12.

Le dispositif peut comporter un système optique de sommation des flux lumineux SO permettant de collecter l'ensemble des flux lumineux générés par les diodes électroluminescentes 3, 13, 103 des groupes, d'homogénéiser et de répartir cet ensemble de flux lumineux puis de le diffuser dans l'espace à éclairer. Ce système optique de sommation des flux lumineux SO peut être réalisé par une pièce optique spécifique, par exemple une lentille ou un diffuseur, ou directement par le luminaire.

Dans chaque groupe, la ou les diodes électroluminescentes 3, 30, 300 sont commandées par un interrupteur 2, 12, 102 placé en parallèle de la diode ou des diodes électroluminescentes du groupe. L'interrupteur 2, 12, 102 étant mis en parallèle de la diode ou des diodes électroluminescentes d'un groupe, la diode ou les diodes électroluminescentes d'un groupe sont donc allumées lorsque l'interrupteur est à l'état ouvert et elles sont éteintes lorsqu'il est à l'état fermé.

Sur les figures annexées, les interrupteurs sont représentés de manière conventionnelle. Cependant, il faut comprendre ces représentations comme englobant tous les types d'interrupteur décrits dans cette demande.

Cet interrupteur peut être du type électronique. Il sera par exemple un transistor de type MOSFET. L'interrupteur peut être de type mécanique, par exemple à actionnement manuel. L'interrupteur peut également être un relais électromécanique ou un micro-interrupteur de type MEMS (pour "Micro-Electro-Mechanical System").

Pour réaliser les interrupteurs 1, 12, 102 du dispositif de l'invention, il est particulièrement avantageux d'employer un micro-interrupteur M de type MEMS à actionnement magnétique tel que représenté sur les figures 7 à 11.

Un micro-interrupteur M à actionnement magnétique tel que représenté en figures 7 et 8 comporte un élément mobile monté sur un substrat S fabriqué dans des matériaux comme le silicium, le verre, des céramiques ou sous forme de circuits imprimés. Le substrat S porte sur sa surface 30 au moins deux contacts ou pistes conductrices 31, 32 planes, identiques et espacées, destinées à être reliées électriquement par un contact électrique mobile 21 afin d'obtenir la fermeture d'un circuit électrique (non représenté).

L'élément mobile est composé d'une membrane 20 déformable présentant au moins une couche en matériau ferromagnétique. La membrane présente un axe longitudinal (A) et est solidaire du substrat S par l'intermédiaire de deux bras 22a, 22b de liaison reliant ladite membrane 20 à deux plots d'ancrage 23a, 23b disposés symétriquement de part et d'autre de son axe longitudinal (A). Par torsion des deux bras de liaison 22a, 22b, la membrane 20 est apte à pivoter entre une position d'ouverture et une position de fermeture suivant un axe de rotation (R) parallèle à l'axe décrit par les points de contact de la membrane 20 avec les pistes électriques 31, 32 et perpendiculaire à son axe longitudinal (A). Le contact électrique mobile 21 est disposé sous la membrane 20, à une extrémité de celle-ci.

Lorsque la membrane 20 est dans la position de fermeture, le contact mobile 21 relie électriquement les deux pistes 31, 32 conductrices fixes disposées sur le substrat de manière à fermer le circuit électrique. Lorsque la membrane 20 est en position d'ouverture, le contact mobile 21 est éloigné des deux pistes conductrices de manière à ouvrir le circuit électrique.

Un tel micro-interrupteur M peut être réalisé par une technologie de duplication planaire de type MEMS (pour "Micro Electro-Mechanical System"). La membrane 20 ainsi que les bras de liaison 22a, 22b sont par exemple issus d'une même couche de matériau ferromagnétique. Le matériau ferromagnétique est par exemple du type magnétique doux et peut être par exemple un alliage de fer et de nickel (« permalloy » Ni₈₀Fe₂₀).

L'actionnement magnétique d'un micro-interrupteur M tel que représenté en figure 7 consiste à soumettre la membrane 20 à un champ magnétique permanent B₀, préférentiellement uniforme et par exemple de direction perpendiculaire à la surface 30 du substrat S pour maintenir la membrane 20 dans chacune de ses positions, et à appliquer un champ magnétique temporaire Bc de commande pour piloter le passage de la membrane 20 d'une position à l'autre, par inversion du couple magnétique s'exerçant sur la membrane.

Pour générer le champ magnétique permanent B₀, on utilise un aimant permanent (non représenté) par exemple fixé sous le substrat S. Le champ magnétique temporaire Bc est par exemple généré à l'aide d'une bobine d'excitation 4 planaire associée au micro-interrupteur M (figure 8). Le passage d'un courant dans la bobine d'excitation 4 planaire génère un champ magnétique temporaire de direction parallèle au substrat S et parallèle à l'axe longitudinal (A) de la membrane 20 pour commander, selon le sens du courant dans la bobine, le basculement de la membrane 20 de l'une de ses positions vers l'autre de ses positions. Le fonctionnement d'un tel micro-interrupteur M est détaillé ci-dessous en liaison avec les figures 9 à 11.

Le substrat S supportant la membrane 20 est placé sous l'effet du champ magnétique permanent B₀ déjà défini ci-dessus. Comme représenté en figure 9, le premier champ magnétique B₀ génère initialement une composante magnétique BP₂ dans la membrane 20 suivant son axe longitudinal (A). Le couple magnétique résultant du premier champ magnétique B₀ et de la composante BP₂ générée dans la membrane 20 maintient la membrane 20 dans l'une de ses positions, par exemple la position de fermeture sur la figure 9.

En référence à la figure 10, le passage d'un courant de commande dans la bobine d'excitation 4 dans un sens défini permet de générer le champ magnétique temporaire de commande Bc dont la direction est parallèle au substrat S, son sens dépendant du sens du courant délivré dans la bobine 4. Le champ magnétique temporaire Bc génère la composante magnétique BP₃ dans la couche magnétique de la membrane 20. Si le courant de commande est délivré dans un sens approprié, cette nouvelle composante magnétique BP₃ s'oppose à la composante BP₂ générée dans la couche magnétique de la membrane 20 par le premier champ magnétique B₀. Si la composante BP₃ est d'intensité supérieure à celle générée par le premier champ magnétique B₀, le couple magnétique résultant du premier champ magnétique B₀ et de cette composante BP₃ s'inverse et provoque le basculement de la membrane 20 de sa position de fermeture vers sa position d'ouverture (figure 10).

Une fois le basculement de la membrane 20 effectué, l'alimentation en courant de la bobine 4 n'est plus nécessaire. Selon l'invention, le champ magnétique Bc n'est généré que de manière transitoire pour faire basculer la membrane 20 d'une position à l'autre. Comme représenté en figure 11, la membrane 20 est ensuite maintenue dans sa position d'ouverture sous l'effet du seul premier champ magnétique B₀ créant une nouvelle composante magnétique BP₄ dans la membrane 20 et donc un nouveau couple magnétique imposant à la membrane 20 de se maintenir dans sa position d'ouverture (figure 11).

Dans une matrice de micro-interrupteurs magnétiques, ce principe de commande et d'actionnement peut être employé pour adresser individuellement chaque micro-interrupteur commandant chaque groupe de diodes électroluminescentes.

Selon l'invention, les diodes électroluminescentes 3, 13, 103 employées dans le dispositif 1, 10, 100 peuvent être toutes identiques. A courant identique, elles généreront donc toutes un même flux lumineux. De manière connue, une diode électroluminescente est caractérisée par son rendement électro-optique, sa puissance nominale, par sa technologie et par sa couleur.

Selon l'invention, d'un groupe à l'autre, les diodes électroluminescentes 3, 13, 103 peuvent être différentes. A courant identique, deux diodes différentes émettront avec des flux lumineux différents.

Selon l'invention, un générateur de courant 4, 14, 104 distinct peut être associé à chaque groupe de diodes électroluminescentes.

Les générateurs de courant peuvent être tous identiques pour générer chacun un courant d'une intensité identique à destination des groupes de diodes. Dans ce cas, si les diodes sont identiques, elles vont toutes produire un flux lumineux identique. En revanche, si dans ce cas, les diodes sont différentes, elles vont produire des flux lumineux différents.

Les générateurs de courant peuvent également être différents les uns des autres pour générer des courants différents à destination des groupes de diodes électroluminescentes. Dans ce cas, que les diodes électroluminescentes soient identiques ou différentes, elles vont produire des flux lumineux différents.

Selon l'invention, il est également possible d'employer un générateur de courant commun 4', 14', 104' à l'alimentation de toutes les diodes de tous les groupes. C'est le cas par exemple lorsque toutes les diodes électroluminescentes employées dans le dispositif sont identiques.

Par conséquent, selon l'invention, en jouant sur le nombre de groupes de diodes électroluminescentes, sur la puissance des diodes électroluminescentes, sur l'intensité délivrée par chacun des générateurs et sur la commande sélective des interrupteurs, il est possible de former différentes combinaisons permettant d'obtenir des éclairages variables.

Les paramètres qui permettent d'ajuster le flux lumineux obtenu en sortie du système optique de sommation SO sont donc :
- la valeur des courants en sortie des générateurs de courant,
- le type de diode employé dans chaque groupe,
- le nombre de diodes par groupes,
- la commande sélective des interrupteurs de chaque groupe,
- le système optique de sommation des flux SO.

Selon l'invention, pour commander sélectivement chaque interrupteur 2, 12, 102, le dispositif comporte des moyens de sélection MS aptes par exemple à envoyer un courant de commande à destination de chaque interrupteur 2, 12, 102 pour commander sa commutation. Les moyens de sélection MS reçoivent une information d'entrée IE et comportent des moyens de traitement pour traiter cette information d'entrée IE. L'information d'entrée IE est par exemple une intensité lumineuse déterminée. En fonction de cette intensité lumineuse, les moyens de sélection MS commandent la commutation d'un ou plusieurs interrupteurs 2, 12, 102 du dispositif 1, 10, 100. L'information d'entrée IE peut par exemple être générée directement par actionnement manuel d'un bouton ou peut par exemple provenir d'un système informatique de gestion de l'énergie.

Des exemples non limitatifs de dispositif à éclairage variable utilisant les principes définis ci-dessus sont représentés aux figures 1 à 6 et sont explicités ci-dessous.

Le dispositif 1 représenté en figure 1 comporte des diodes électroluminescentes 3a, 3b, 3c, 3d de puissances identiques et des générateurs de courant 4a, 4b, 4c, 4d identiques. Chaque groupe A, B, C, D de diodes comporte un nombre identique de diodes (représenté par une seule diode sur la figure 2). Ce dispositif 1 comporte autant de niveaux de réglage que de groupe A, B, C, D d'une diode électroluminescente 3a, 3b, 3c, 3d.

Le dispositif 1' représenté en figure 2 est identique à celui de la figure 2 à l'exception qu'il comporte un générateur de courant 4' commun à tous les groupes de diodes électroluminescentes 3a, 3b, 3c, 3d et que les groupes A, B, C, D de diodes sont placés en série dans le circuit du dispositif.

Le dispositif 10 représenté en figure 3 comporte des diodes électroluminescentes 13a, 13b, 13c, 13d toutes identiques et des générateurs de courant 14a, 14b, 14c, 14d identiques. Le premier groupe (A) comporte une seule diode électroluminescente 13a, le deuxième groupe (B) comporte deux diodes électroluminescentes 13b, le troisième groupe (C) comporte quatre diodes électroluminescentes 13c le quatrième groupe (D) comporte huit diodes électroluminescentes 13d, le n_{ième} groupe comporte 2ⁿ diodes électroluminescentes.

En commutant sélectivement les interrupteurs 12a, 12b, 12c, 12d à l'aide des moyens de sélection MS, il est ainsi possible d'obtenir un grand nombre de niveaux de réglage à partir d'un nombre minimum de groupes de diodes électroluminescentes. Par exemple, à l'aide de huit groupes de diodes électroluminescentes comportant respectivement une diode, deux diodes, quatre diodes, huit diodes, seize diodes, trente deux diodes, soixante quatre diodes et cent vingt huit diodes, il est possible de réaliser deux cents cinquante six niveaux de réglage.

Sur la figure 4, le dispositif 10' est identique à celui de la figure 3 à l'exception qu'il comporte un générateur de courant 14' commun à tous les groupes de diodes électroluminescentes et que les groupes de diodes sont placés en série dans le circuit du dispositif.

Le même nombre de niveaux de réglage que celui d'un dispositif conforme à celui des figures 3 et 4 peut être obtenu en employant une seule diode électroluminescente 103a, 103b, 103c, 103d, 103e, 103f, 103g, 103h par groupe, chaque diode d'un groupe étant différente de celle des autres groupes et/ou chaque diode étant alimentée par un générateur de courant 104a, 104b, 104c, 104d, 104e, 104f, 104g, 104h différent.

Ainsi dans le dispositif représenté en figure 5, les diodes électroluminescentes 103a, 103b, 103c, 103d, 103e, 103f, 103g, 103h sont toutes différentes et/ou sont alimentées par des générateurs de courant 104a, 104b, 104c, 104d, 104e, 104f, 104g, 104h différents ce qui leur permet de générer chacune un flux lumineux différent. Par exemple, un premier générateur de courant 104a et une première diode 103a sont configurés pour générer un flux lumineux désigné par exemple P, un deuxième générateur de courant 104b et une deuxième diode 103b sont configurés pour générer un flux lumineux égal à 2P, un troisième générateur de courant 104c et une troisième diode 103c sont configurés pour générer un flux lumineux égal à 4P, un n_{ième} générateur de courant et une n_{ième} diode sont configurés pour générer un flux lumineux égal à 2ⁿP. Avec une telle configuration, les deux cents cinquante six niveaux de réglage définis ci-dessus peuvent donc être réalisés en employant huit groupes A, B, C, D, E, F, G, H de diodes électroluminescentes avec une seule diode (ou ensemble de diodes tel que représenté en figure 12) par groupe.

Le dispositif 100' de la figure 6 est identique à celui de la figure 5 à l'exception que l'on utilise un générateur de courant commun 104' à tous les groupes de diodes électroluminescentes et que les groupes de diodes sont placés en série. Dans ce cas, afin d'obtenir les différents niveaux de réglage, ce sont les diodes qui sont toutes différentes afin de pouvoir générer chacune un flux lumineux différent à partir d'un même courant.

Selon l'invention, il est également possible d'associer plusieurs dispositifs d'éclairage de l'invention disposant chacun de plusieurs niveaux de réglage avec des pas différents pour obtenir un plus grand nombre de niveaux de réglage espacés d'un pas plus précis.

Par exemple, comme représenté sur la figure 13, il est possible d'associer un dispositif conforme à celui de la figure 2 comportant neuf groupes d'une diode électroluminescente chacun, les diodes étant toutes identiques et étant capable de générer chacune un flux lumineux P, et un dispositif conforme également à celui de la figure 2 comportant neuf groupes d'une diode électroluminescente chacun, les diodes étant toutes identiques et capables de générer chacune un flux lumineux égal à 10P. Ainsi, on peut obtenir cent niveaux de réglage du flux lumineux de sortie en commandant sélectivement les diodes électroluminescentes des deux dispositifs associés. Le système représenté sur la figure 13 est en base dix mais il est évident que tout autre système fonctionnant suivant une autre base peut être employé. Les moyens de sélection MS sont par exemple communs aux deux dispositifs du système.

Il est bien entendu que l'on peut, sans sortir du cadre de l'invention, imaginer d'autres variantes et perfectionnements de détail et de même envisager l'emploi de moyens équivalents.

## Revendications

1. Dispositif (1, 10, 100) à éclairage variable pour éclairer à une intensité déterminée comprenant :
- plusieurs diodes électroluminescentes (3, 13, 103) réparties en plusieurs groupes (A, B, C, D) connectés en série, chaque groupe comportant au moins une diode électroluminescente,
- un interrupteur (2, 12, 102) placé en parallèle de chaque groupe (A, B, C, D) de diodes électroluminescentes et destiné à commander chaque groupe,
- des moyens de sélection (MS) pour commander sélectivement chaque interrupteur (1, 12, 102),
**caractérisé en ce que** :
- les moyens de sélection sont commandés pour allumer un ou plusieurs groupes de diodes électroluminescentes (3, 13, 103) en fonction de l'intensité déterminée
- chaque groupe (A, B, C, D) comporte 2ⁿ diodes électroluminescentes (13), n étant un entier supérieur ou égal à zéro et incrémenté d'un groupe à l'autre,
- le dispositif comporte un générateur de courant commun (4', 14', 104') alimentant tous les groupes de diodes électroluminescentes,
- le dispositif comporte un système optique (SO) de sommation des flux réalisant la somme des flux lumineux générés par chaque diode électroluminescente (3, 13, 103) allumée.

2. Dispositif selon la revendication 1, **caractérisé en ce que**, d'un groupe à l'autre, les diodes (103) sont aptes à générer un flux lumineux d'intensité différente.

3. Dispositif selon la revendication 1 ou 2, **caractérisé en ce que** l'interrupteur est du type électronique.

4. Dispositif selon l'une des revendications 1 à 3, **caractérisé en ce que** l'interrupteur (1, 12, 102) comporte une membrane (20) ferromagnétique pilotable par effet magnétique entre deux états pour commander son groupe de diodes électroluminescentes (3, 13, 103).

5. Dispositif selon la revendication 4, **caractérisé en ce que** chaque interrupteur (1, 12, 102) est commandé grâce à un aimant permanent créant un champ magnétique permanent (B₀) imposant à la membrane (20) l'un de ses deux états et une bobine d'excitation (4) apte à créer un champ magnétique (Bc) temporaire pour piloter le basculement de la membrane (20) dans l'autre de ses deux états par inversion du couple magnétique s'exerçant sur la membrane (20).

6. Dispositif selon la revendication 4 ou 5, **caractérisé en ce que** l'interrupteur (1, 12, 102) est fabriqué en technologie MEMS.

## Claims

1. Variable lighting device (1, 10, 100) for illuminating at a set intensity, comprising:
- a number of light-emitting diodes (3, 13, 103) distributed in a number of groups (A, B, C, D) connected in series, each group comprising at least one light-emitting diode;
- a switch (2, 12, 102) placed in parallel with each group (A, B, C, D) of light-emitting diodes, and intended to control each group; and
- selecting means (MS) for selectively controlling each switch (1, 12, 102),
**characterized in that**:
- the selecting means are controlled in order to turn on one or more groups of light-emitting diodes (3, 13, 103) depending on the intensity set;
- each group (A, B, C, D) comprises 2ⁿ light-emitting diodes (13), n being an integer that is higher than or equal to zero and that is incrementally increased from one group to another;
- the device comprises a common current generator (4', 14', 104') supplying all the groups of light-emitting diodes with power;
- the device comprises an optical system (SO) for summing flux, this system summing the luminous flux generated by each turned-on light-emitting diode (3, 13, 103).

2. Device according to Claim 1, **characterized in that**, from one group to another, the diodes (103) are able to generate a luminous flux of different intensity.

3. Device according to either of Claims 1 and 2, **characterized in that** the switch is an electronic switch.

4. Device according to one of Claims 1 to 3, **characterized in that** the switch (1, 12, 102) comprises a ferromagnetic membrane (20) that can be controlled between two states via a magnetic effect, so as to control its group of light-emitting diodes (3, 13, 103).

5. Device according to Claim 4, **characterized in that** each switch (1, 12, 102) is controlled by virtue of a permanent magnet creating a permanent magnetic field (B₀) forcing the membrane (20) into one of its two states and an exciting coil (4) able to create a temporary magnetic field (Bc) for controlling the switching of the membrane (20) into the other of its two states by inverting the magnetic couple acting on the membrane (20).

6. Device according to either of Claims 4 and 5, **characterized in that** the switch (1, 12, 102) is fabricated in MEMS technology.

## Patentansprüche

1. Vorrichtung (1, 10, 100) mit variabler Beleuchtung, um mit einer bestimmten Stärke zu beleuchten, die enthält:
- mehrere Elektrolumineszenzdioden (3, 13, 103), die in mehrere in Reihe geschaltete Gruppen (A, B, C, D) aufgeteilt sind, wobei jede Gruppe mindestens eine Elektrolumineszenzdiode aufweist,
- einen Schalter (2, 12, 102), der parallel zu jeder Gruppe (A, B, C, D) von Elektrolumineszenzdioden angeordnet und dazu bestimmt ist, jede Gruppe zu steuern,
- Auswahleinrichtungen (MS), um jeden Schalter (1, 12, 102) selektiv zu steuern,
**dadurch gekennzeichnet, dass**:
- die Auswahleinrichtungen gesteuert werden, um eine oder mehrere Gruppen von Elektrolumineszenzdioden (3, 13, 103) abhängig von der bestimmten Stärke einzuschalten,
- jede Gruppe (A, B, C, D) 2ⁿ Elektrolumineszenzdioden (13) aufweist, wobei n eine ganze Zahl größer als oder gleich Null ist und von einer Gruppe zur anderen inkrementiert wird,
- die Vorrichtung einen gemeinsamen Stromerzeuger (4', 14', 104') aufweist, der alle Gruppen von Elektrolumineszenzdioden speist,
- die Vorrichtung ein optisches System (SO) zur Summierung der Ströme aufweist, die die Summe der Lichtströme erstellt, die von jeder eingeschalteten Elektrolumineszenzdiode (3, 13, 103) erzeugt werden.

2. Vorrichtung nach Anspruch 1, **dadurch gekennzeichnet, dass** die Dioden (103) von einer Gruppe zur anderen einen Lichtstrom unterschiedlicher Stärke erzeugen können.

3. Vorrichtung nach Anspruch 1 oder 2, **dadurch gekennzeichnet, dass** der Schalter vom elektronischen Typ ist.

4. Vorrichtung nach einem der Ansprüche 1 bis 3, **dadurch gekennzeichnet, dass** der Schalter (1, 12, 102) eine ferromagnetische Membran (20) aufweist, die durch Magnetwirkung zwischen zwei Zuständen gesteuert werden kann, um seine Gruppe von Elektrolumineszenzdioden (3, 13, 103) zu steuern.

5. Vorrichtung nach Anspruch 4, **dadurch gekennzeichnet, dass** jeder Schalter (1, 12, 102) mit Hilfe eines Dauermagneten, der ein Dauermagnetfeld (B₀) erzeugt, das der Membran (20) einen ihrer zwei Zustände aufzwingt, und einer Erregerspule (4) gesteuert wird, die ein vorübergehendes Magnetfeld (Bc) erzeugen kann, um das Kippen der Membran (20) in den anderen ihrer zwei Zustände durch Umkehr des auf die Membran (20) ausgeübten Magnetmoments zu steuern.

6. Vorrichtung nach Anspruch 4 oder 5, **dadurch gekennzeichnet, dass** der Schalter (1, 12, 102) in der MEMS-Technologie hergestellt wird.
